# EUROPÄISCHE PATENTSCHRIFT

(11) **EP 2 512 691 B1**
(45) Veröffentlichungstag und Bekanntmachung des Hinweises auf die Patenterteilung: **20.08.2014**
(21) Anmeldenummer: 10784266.8
(22) Anmeldetag: 24.11.2010
(51) Int. Cl.: B05B 15/12, B03C 3/013, B03C 3/017, B03C 3/53

(54) **VERFAHREN UND VORRICHTUNG ZUM ELEKTROSTATISCHEN ABSCHEIDEN VON OVERSPRAY MIT EINEM ABSORPTIONSMITTEL**
METHOD AND DEVICE FOR ELECTROSTATICALLY SEPARATING PAINT OVERSPRAY USING AN ABSORBANT
PROCÉDÉ ET DISPOSITIF DE SÉPARATION ÉLECTROSTATIQUE D'EXCÈS DE PULVÉRISATION DE PEINTURE UTILISANT UN AGENT ABSORBANT

(30) Priorität: 15.12.2009 DE 102009058206
(43) Veröffentlichungstag der Anmeldung: 24.10.2012
(73) Patentinhaber: Eisenmann AG, 71032 Böblingen (DE)
(72) Erfinder: LINK, Kersten, 71120 Grafenau (DE); SWOBODA, Werner, 71032 Böblingen (DE); HIHN, Erwin, 72141 Walddorfhäslach (DE); HANF, Jürgen, 72070 Tübingen (DE)
(74) Vertreter: Heinrich, Hanjo
(86) Internationale Anmeldenummer: PCT/EP2010/007120
(87) Internationale Veröffentlichungsnummer: WO 2011/072796

(56) Entgegenhaltungen:
- WO-A1-90/12649
- DE-A1- 10 361 266
- DE-A1-102007 040 900
- DE-A1-102008 038 754

## Beschreibung

Die Erfindung betrifft ein Verfahren zum Abscheiden von Overspray aus der mit Overspray beladenen Kabinenabluft von Beschichtungsanlagen, insbesondere von Lackieranlagen, bei welchem der Overspray von einem Luftstrom aufgenommen und zu einer elektrostatisch arbeitenden Abscheidevorrichtung geführt wird, wo ein Großteil zumindest der Feststoffe aus dem Overspray an wenigstens einer Abscheidefläche abgeschieden wird.

Außerdem befasst sich die Erfindung mit einer Vorrichtung zum Abscheiden von Overspray aus der mit Overspray beladenen Kabinenabluft von Lackieranlagen mit
a) wenigstens einer Abscheidefläche, an welcher die Kabinenabluft entlang führbar ist und welche mit einem Pol einer Hochspannungsquelle verbunden ist;
b) einer im Luftstrom angeordneten Elektrodeneinrichtung, welche der Abscheidefläche zugeordnet und mit dem anderen Pol der Hochspannungsquelle verbunden ist.

Darüber hinaus betrifft die Erfindung eine Anlage zum Beschichten, insbesondere zum Lackieren von Gegenständen, insbesondere von Fahrzeugkarosserien, mit
a) einer Beschichtungskabine, in welcher die Gegenstände mit Beschichtungsmaterial beaufschlagbar sind und durch welche ein Luftstrom geleitet werden kann, der entstehende Overspraypartikel des Beschichtungsmaterials aufnimmt und abführt;
b) einer elektrostatisch arbeitenden Abscheidevorrichtung.

Ein Verfahren und eine Vorrichtung mit den im Oberbegriff der Ansprüche 1 bzw. 15 genannten Merkmalen ist aus WO 90/012 649 bekannt.

Bei der manuellen oder automatischen Applikation von Lacken auf Gegenstände wird ein Teilstrom des Lackes, der im Allgemeinen sowohl Festkörper und/oder Bindemittel als auch Lösemittel enthält, nicht auf den Gegenstand appliziert. Dieser Teilstrom wird in der Fachwelt "Overspray" genannt. Der Overspray wird von dem Luftstrom in der Lackierkabine erfasst und einer Abscheidung zugeführt, sodass die Luft gegebenenfalls nach einer geeigneten Konditionierung wieder in die Beschichtungskabine zurückgeleitet werden kann.

Insbesondere bei Anlagen mit größerem Lackverbrauch, beispielsweise bei Anlagen zum Lackieren von Fahrzeugkarosserien, kommen bevorzugt Nassabscheidesysteme zum Einsatz. Bei vom Markt her bekannten Nassabscheidern fließt Wasser gemeinsam mit der von oben kommenden Kabinenabluft zu einer die Luftströmung beschleunigenden Düse. In dieser Düse findet eine Verwirbelung der durchströmenden Kabinenabluft mit dem Wasser statt. Bei diesem Vorgang treten die Overspraypartikel weitgehend in das Wasser über, so dass die Luft den Nassabscheider im Wesentlichen gereinigt verlässt und sich die Lack-Overspraypartikel entklebt in dem Wasser befinden. Aus diesem können sie dann wiedergewonnen oder entsorgt werden.

Bei bekannten Nassabscheidern wird verhältnismäßig viel Energie zur Umwälzung der erforderlichen recht großen Wassermengen benötigt. Die Aufbereitung des Spülwassers ist durch den hohen Einsatz an lackbindenden und entklebenden Chemikalien und durch die Lackschlammentsorgung kostenintensiv. Weiterhin nimmt die Luft durch den intensiven Kontakt mit dem Spülwasser sehr viel Feuchtigkeit auf, was im Umluftbetrieb wiederum einen hohen Energieverbrauch für die Luftaufbereitung zur Folge hat.

Bei vom Markt her bekannten Vorrichtungen der eingangs genannten Art wird demgegenüber auf trockenem Wege abgeschieden, indem von der vorbeiströmenden Kabinenabluft mitgeführte Lack-Overspraypartikel durch die Elektrodeneinrichtung ionisiert werden und auf Grund des zwischen der Abscheidefläche und der Elektrodeneinrichtung aufgebauten elektrischen Feldes zur Abscheidefläche wandern, an welcher sie sich abscheiden. Die an der Abscheidefläche haftenden Lack-Overspraypartikel können dann beispielsweise mechanisch von dieser abgestreift und abtransportiert werden.

Die Reinigungswirkung derartiger Abscheider ist sehr hoch. Für einen kontinuierlichen Betrieb muss jedoch stets dafür gesorgt werden, dass sich zwischen der Abscheidefläche und der Elektrodeneinrichtung ein ausreichend starkes elektrisches Feld ausbilden kann, was nur bis zu einer gewissen Schichtdicke von Lack-Overspray auf der Abscheidefläche möglich ist, da eine solche Schicht isolierend wirkt. Die erforderliche kontinuierliche Entfernung des Lack-Oversprays von der Abscheidefläche ist jedoch mit baulich recht aufwändigen Maßnahmen verbunden und kann störanfällig sein. Es kann zudem vorkommen, dass Overspray an der Abscheidefläche derart reagiert, aushärtet oder trocknet, so dass dieser nicht mehr durch einfaches Abstreifen von der Abscheidefläche entfernt werden kann.

Aufgabe der vorliegenden Erfindung ist es daher, ein Verfahren, eine Abscheidevorrichtung und eine Anlage der eingangs genannten Art zu schaffen, welche diesen Problemen Rechnung tragen.

Diese Aufgabe wird bei dem Verfahren der eingangs genannten Art dadurch gelöst, dass ein elektrisch leitfähiges Material oder Materialgemisch als Trennmittel verwendet wird, welches auf die wenigstens eine Abscheidefläche der Abscheidevorrichtung aufgebracht ist und bei der Arbeitstemperatur der Abscheidevorrichtung eine wachsartige Konsistenz hat.

Erfindungsgemäß wird also ein wachsartiges Material als Trennschicht zwischen der Abscheidefläche und dem Overspray verwendet, so dass dieser nicht mit der Abscheidefläche in Kontakt kommen kann. Durch die vorgegebene Eigenschaft des Trennmittels kann das Trennmittel leicht von der Abscheidefläche abgestreift oder abgeschält werden, wobei daran haftender Overspray mit von der Abscheidefläche entfernt wird und seiner Entsorgung oder gegebenenfalls einer Aufbereitung zugeführt werden kann.

Die Konsistenz des Trennmittels wird so gewählt, dass es über seine gewünschte Verwendungsdauer an der Abscheidefläche haftet, jedoch nicht an dieser klebt. Vorliegend wird ein Material als wachsartig verstanden, wenn seine Viskosität bei der Arbeitstemperatur über etwa 2000 mPa s liegt. Bevorzugt liegt die Viskosität des Trennmittels über 2500 mPa s, bevorzugter über 3000 mPa s und besonders bevorzugt über 4000 mPa s.

Das Trennmittel hat vorzugsweise bei der Arbeitstemperatur eine Konsistenz, die mit derjenigen von Hartparaffin vergleichbar ist. Eine ähnliche Konsistenz hat beispielsweise auch Blockschokolade. Dies bedeutet, dass das Trennmittel bei der Arbeitstemperatur weitgehend fest ist, wobei von dem Trennmittel Raspeln abgeschält werden können.

Alternativ hat das Trennmittel bei der Arbeitstemperatur eine plastische Konsistenz. Eine geeignete Konsistenz ist beispielsweise mit derjenigen von Fett, von Paraffinen, wie Vaseline, von Seifen, von Wachsen und von Gelen vergleichbar. Vorzugsweise ist ein solches Trennmittel bei der Arbeitstemperatur knetbar oder streichfähig.

Die Arbeitstemperatur liegt üblicherweise unterhalb von etwa 28 °C.

Wenn sich die Viskosität des Trennmittels bei einer Temperatur oberhalb der Arbeitstemperatur verringert, kann dies ausgenutzt werden, um das Trennmittel in wärmerem Zustand in flüssigerer Form auf die Abscheidefläche aufzubringen, wo es bei der Arbeitstemperatur stärker viskos wird und weitgehend formstabil verbleibt. Wenn das Trennmittel in wärmerem Zustand spritzfähig ist, kann das Aufbringen des Trennmittels entsprechend durch Aufspritzen erfolgen.

Es ist günstig, wenn das Trennmittel gegenüber den abgeschiedenen Feststoffen weitgehend inert ist. Auf diese Weise wird eine unerwünschte Reaktion des Trennmittels mit dem Overspray von vornherein ausgeschlossen.

Als brauchbar hat sich erwiesen, wenn das Trennmittel ein Fett, ein Paraffin, eine Seife, ein Wachs oder ein Gel umfasst.

Wenn auf ein kontinuierliches Abstreifen des Overspray verzichtet werden soll, kann bei Verwendung des wachsartigen Materials als Trennmittel auf der wenigstens einen Abscheidefläche vorhandenes Trennmittel mit abgeschiedenen Feststoffen nach einem Arbeitszeitraum entfernt und unbeladenes Trennmittel auf die wenigstens eine Abscheidefläche aufgebracht werden. Die Reinigung der Abscheidefläche kann somit in Intervallen erfolgen.

Es ist vorteilhaft, wenn das Entfernen von Trennmittel mit abgeschiedenen Feststoffen mittels eines Abstreifelements erfolgt, wozu die wenigstens eine Abscheidefläche und das Abstreifelement relativ zueinander bewegt werden. Vorzugsweise wird die Abscheidefläche hierbei gegenüber einem unbeweglichen Abstreifelement verfahren. Die Relativbewegung kann jedoch auch umgekehrt erfolgen.

Wenn das wenigstens eine Abstreifelement wenigstens eine Austrittsöffnung, insbesondere einen Austrittsschlitz, umfasst, aus welcher ein Fluid, insbesondere Druckluft, austreten kann, kann auf einen direkten Kontakt des Abstreifelements mit der Abscheidefläche verzichtet werden. Hierdurch wird eine mit der Zeit zunehmende Verschmutzung des Abstreifelements zumindest verlangsamt.

Das Aufbringen von unbeladenem Trennmittel erfolgt besonders vorteilhaft, indem die wenigstens eine Abscheidefläche in ein mit Trennmittel gefülltes Tauchbecken hinein und wieder aus diesem heraus bewegt wird. Hierbei liegt das Trennmittel vorzugsweise bei einer Temperatur vor, bei welcher seine Viskosität gegenüber derjenigen bei Arbeitstemperatur verringert ist.

Alternativ kann das Trennmittel auf die wenigstens eine Abscheidefläche aufgesprüht oder aufgespritzt werden.

Der Arbeitszeitraum kann etwa 2 Stunden, etwa 4 Stunden, etwa 6 Stunden, etwa 8 Stunden, etwa 10 Stunden oder etwa 12 Stunden betragen. Bei geringerer Beladung des Trennmittels mit Overspray ist auch ein längerer Arbeitszeitraum von bis zu mehreren Tagen möglich, solange die Isolationswirkung des Oversprays die Ausbildung der Feldlinien nicht derart beeinflusst, dass ein ordnungsgemäßer Betrieb der Abscheidevorrichtung nicht mehr möglich ist. Hierbei ist der Koronastrom ein Indikator für die Beladung der Abscheidefläche mit Overspray. Auf Grund der Isolationswirkung des an dem Trennmittel haftenden Oversprays verringert sich der Koronastrom mit zunehmender Dicke der Overspray-Schicht. Der Koronagrenzstrom wird in der Regel empirisch ermittelt und beträgt üblicherweise einige Milliampere pro Hochspannungselektrode.

Bei einer Vorrichtung der eingangs genannten Art wird die oben gestellte Aufgabe dadurch gelöst, dass
c) ein elektrisch leitfähiges Material oder Materialgemisch als Trennmittel auf die wenigstens eine Abscheidefläche aufgebracht ist, welches bei der Arbeitstemperatur der Vorrichtung eine wachsartige Konsistenz aufweist.

Im Hinblick auf das Trennmittel gilt das oben zum Verfahren Gesagte.

Die Vorrichtung umfasst vorteilhaft eine Trennmittel-Erneuerungseinrichtung, mittels welcher auf der wenigstens einen Abscheidefläche vorhandenes Trennmittel mit abgeschiedenen Feststoffen entfernbar und/oder unbeladenes Trennmittel auf die wenigstens eine Abscheidefläche aufbringbar ist.

Dabei ist es günstig, wenn die Trennmittel-Erneuerungseinrichtung wenigstens ein Abstreifelement umfasst, welches relativ zu der wenigstens einen.Abscheidefläche bewegbar ist. Dies bedeutet, dass entweder das Abstreifelement gegenüber der unbeweglichen Abscheidefläche oder die Abscheidefläche gegenüber dem unbeweglichen Abstreifelement bewegt werden kann.

Hierbei ist es von Vorteil, wenn das wenigstens eine Abstreifelement mit einem Schubkettenantrieb gekoppelt ist.

Die Abstreifwirkung wird vorteilhaft erhöht, wenn Haltemittel vorgesehen sind, durch welche das wenigstens eine Abstreifelement zumindest zeitweise in Anlage an die wenigstens eine Abscheidefläche gehalten werden kann.

Es hat sich dabei als günstig erwiesen, wenn die Haltemittel einen Magneten), insbesondere einen Elektromagneten umfassen.

Insbesondere ist es von Vorteil, wenn die Trennmittel-Erneuerungseinrichtung ein mit Trennmittel gefülltes Tauchbecken und eine Fördereinrichtung umfasst, mittels welcher die wenigstens eine Abscheidefläche in das Tauchbecken hinein und wieder aus diesem heraus bewegbar ist.

Alternativ kann die Trennmittel-Erneuerungseinrichtung eine Düseneinrichtung umfassen, mittels welcher das Trennmittel auf die wenigstens eine Abscheidefläche aufsprühbar oder aufspritzbar ist.

Es ist günstig, wenn die wenigstens eine Abscheidefläche die Außenfläche eines plattenförmigen Abscheideelements ist. Ein solches Abscheideelement ist gut handhabbar und bietet im Verhältnis zu seinem Volumen große Abscheideflächen.

Eine effektive Abscheidung kann erzielt werden, wenn die Elektrodeneinrichtung einen Koronaabschnitt und einen Feldabschnitt aufweist, wobei der Koronaabschnitt in Strömungsrichtung der mit Overspray beladenen Kabinenluft vor dem Feldabschnitt angeordnet ist.

Bei der eingangs genannten Anlage wird die oben angegebene Aufgabe dadurch gelöst, dass
c) die elektrostatische Abscheidevorrichtung nach einem der Ansprüche 15 bis 32 ausgebildet ist.

Die erfindungsgemäße Anlage umfasst also eine Abscheidevorrichtung mit einem oder mehreren der oben zur Vorrichtung genannten Merkmale. Die damit erzielbaren Vorteile entsprechen den oben zum Verfahren und zur Vorrichtung erläuterten Vorteilen.

Ausführungsbeispiele der Erfindung werden nachfolgend anhand der Zeichnungen näher erläutert. In diesen zeigen:
- Figur 1: eine Lackierkabine einer Oberflächenbehandlungsanlage mit einem ersten Ausführungsbeispiel einer Overspray-Abscheidevorrichtung in einer Vorderansicht;
- Figur 2: eine perspektivische Ansicht von vier Abscheideeinheiten sowie von vier Elektrodeneinrichtungen der Abscheidevorrichtung von Figur 1;
- Figuren: 3A bis 3D Schnitte durch eine Trennmittel-Erneuerungseinrichtung in verschiedenen Arbeitsphasen entlang der Schnittlinie III-III in Figur 1;
- Figur 4: als zweites Ausführungsbeispiel eine der Figur 1 entsprechende Ansicht einer Lackierkabine mit einer abgewandelten Overspray-Abscheidevorrichtung;
- Figur 5: als drittes Ausführungsbeispiel eine den Figuren 1 und 4 entsprechende Ansicht einer Lackierkabine mit einer nochmals abgewandelten Overspray-Abscheidevorrichtung;
- Figuren 6A bis 6D und Figuren 7A bis 7C: Schnitte durch eine abgewandelte Trennmittel-Erneuerungseinrichtung in verschiedenen Arbeitsphasen, wobei die Schnitte denjenigen der Figuren 3A bis 3D entsprechen;
- Figur 8: eine perspektivische Ansicht eines Abschnitts eines als Druckluftdüse ausgebildeten Abstreifelements einer Abstreifeinrichtung in größerem Maßstab;
- Figur 9: einen Schnitt einer Abstreifeinrichtung entlang der Schnittlinie IX-IX in Figur 10;
- Figur 10: eine Seitenansicht der Abstreifeinrichtung von Figur 9;
- Figur 11: eine Draufsicht auf die Abstreifeinrichtung der Figuren 9 und 10.

Zunächst wird auf die Figuren 1 bis 3 Bezug genommen. Dort ist mit 2 insgesamt eine Lackierkabine einer Oberflächenbehandlungsanlage bezeichnet, in welcher Fahrzeugkarosserien 4 lackiert werden, nachdem sie in der Lackierkabine 2 vorgelagerten, nicht eigens gezeigten Vorbehandlungsstationen z.B. gereinigt und entfettet wurden. Die Lackierkabine 2 ruht auf einem Stahlbau 6, wie es an und für sich bekannt ist.

Die Lackierkabine 2 umfasst einen oben angeordneten Lackiertunnel 8, welcher von vertikalen Seitenwänden 10 und einer horizontalen Kabinendecke 12 begrenzt, jedoch an den Stirnseiten und nach unten hin in der Weise offen ist, dass mit Overspray beladene Kabinenabluft nach unten strömen kann. Die Kabinendecke 12 ist in üblicher Weise als untere Begrenzung eines Luftzuführraumes (nicht dargestellt) mit Filterdecke ausgebildet.

Auf Höhe der von den unteren Rändern der Seitenwände 10 flankierten unteren Öffnung 14 des Lackiertunnels 8 ist ein Stahlbau 16 angeordnet, welcher ein an und für sich bekanntes Fördersystem 18 trägt, auf welches hier nicht näher eingegangen wird. Mit diesem können zu lackierende Fahrzeugkarosserien 4 von der Eingangsseite des Lackiertunnels 8 zu dessen Ausgangsseite transportiert werden. Im Inneren des Lackiertunnels 8 befinden sich nicht eigens gezeigte Applikationseinrichtungen, mittels welcher die Fahrzeugkarosserien 4 in an und für sich bekannter Weise mit Lack beaufschlagt werden können. Die untere Öffnung 14 des Lackiertunnels 8 ist durch einen nicht eigens gezeigten begehbaren Gitterrost abgedeckt.

Unterhalb der Lackierkabine 2 befindet sich ein Anlagenbereich 20, in welchem die von der Kabinenluft mitgeführten Overspraypartikel von der Kabinenluft getrennt werden. Der Anlagenbereich 20 ist von einem nicht eigens mit einem Bezugszeichen versehenen Gehäuse begrenzt, welches in Figur 1 lediglich als gestrichelte Linie angedeutet ist.

Der Anlagenbereich 20 umfasst einen Strömungsbereich 22, welcher nach oben zur Lackierkabine 2 hin offen ist und durch zwei Luftleitbleche 24 und 26 vorgegeben ist. Das in Figur 1 linke Luftleitblech 24 umfasst einen von außen nach innen betrachtet zunächst moderat nach unten geneigten Abschnitt 24a, welcher in einen Abschnitt 24b mit starkem Gefälle übergeht. In entsprechender Weise umfasst das in Figur 1 rechte Luftleitblech 26 einen verhältnismäßig wenig nach unten geneigten Abschnitt 26a und einen steilen Abschnitt 26b.

Die Luftleitbleche 24 und 26 münden unten in einen Umlenkbereich 28, in dem ein unteres Leitblech 30 und ein das Luftleitblech 26 fortsetzender Bogenabschnitt 32 dafür sorgen, dass die von oben nach unten strömende Kabinenluft in einer Richtung von unten nach oben durch einen in Figur 1 rechts neben dem ersten Strömungsbereich 22 angeordneten Abscheideraum 34 strömt.

Aus seitlich neben den Luftleitblechen 24 und 26 angebrachten Verteilerrinnen 36a, 36b kann eine Abscheideflüssigkeit auf die Luftleitbleche 24 und 26 und in einer weitgehend zusammenhängenden Schicht an deren zur Lackierkabine 2 weisenden Außenfläche nach unten fließen. Die Abscheideflüssigkeit nimmt einen Teil des von der Kabinenluft mitgeführten Oversprays auf, während die Kabinenluft von der Lackierkabine 2 nach unten zum Umlenkbereich 28 strömt.

Die mit Overspray beladene Abscheideflüssigkeit fließt über das untere Leitblech 30 in einen auf der vom Abscheideraum 34 abliegenden Seite des Luftleitblechs 24 angeordneten Sammelbehälter 38. Von dort kann die Abscheideflüssigkeit einem Reinigungs- und Aufbereitungsprozess zugeführt werden, in welchem sie in an und für sich bekannter Weise von dem Lack-Overspray befreit wird. Sodann kann die Abscheideflüssigkeit in einem Kreislauf wieder den Verteilerrinnen 36 zugeführt werden.

In dem Abscheideraum 34 ist eine Abscheideeinheit 40 einer elektrostatisch arbeitenden Abscheidevorrichtung 42 angeordnet. Nachdem die Kabinenluft die Abscheideeinheit 40 durchströmt hat, wird sie von oberhalb der Abscheideeinheit 40 zu einer nicht dargestellten Luft-Konditioniereinrichtung geführt, mit welcher die gereinigte Luft wieder auf die richtige Temperatur und Luftfeuchtigkeit gebracht wird, so dass sie erneut dem Luftzuführraum oberhalb der Lackierkabine 2 zugeleitet werden kann, wo sie gegebenenfalls mit unverbrauchter Frischluft gemischt wird. Auf der von dem Sammelbehälter 38 abliegenden Seite ist in dem unteren Leitblech 30 eine dritte Verteilerrinne 36c vorgesehen, aus welcher Abscheideflüssigkeit über den unterhalb der Abscheideeinheit 40 verlaufenden Teil des unteren Leitblechs 30 fließt.

Die Abscheideeinheit 40 umfasst eine Vielzahl von in Längsrichtung des Abscheideraums 34 hintereinander angeordneten rechteckigen Abscheideplatten 44, von denen vier in Figur 2 gezeigt sind. Die jeweiligen gegenüberliegenden Außenflächen der Abscheideplatte 44 bilden Abscheideflächen 46 bzw. 48, von denen in Figur 2 nur diejenigen der ganz links gezeigten Abscheideplatte 44 mit Bezugzeichen versehen sind.

An ihrem oberen Rand lagert die Abscheideplatte 44 auf jeder Seite mehrere Laufrollen 50, von denen nur in Figur 2 jeweils eine auf jeder Seite zu erkennen ist und ebenfalls nur die Laufrollen der in Figur ganz linken Abscheideplatte 44 Bezugszeichen tragen. Die Abscheideeinheit 40 umfasst für jede Abscheideplatte 44 jeweils eine Führungsschiene 52, welche als im Querschnitt C-förmige Profile ausgebildet sind. Die Führungsschienen 52 sind horizontal und derart angeordnet, dass die Öffnung des "C" nach unten weist. Die Abscheideplatten 44 laufen mittels ihrer Laufrollen 50 in jeweils einer Führungsschiene 52 und können in Figur 1 nach rechts aus dem Abscheideraum 34 heraus in einen Trennmittel-Erneuerungsbereich 54 (vgl. Figur 1) gefahren werden. In ihrer Betriebsposition sind die Abscheideplatten 44 in ihrer zugehörigen Führungsschiene 52 im Abscheideraum 34 angeordnet und in dieser arretiert.

In der Abscheideeinheit 40 sind die Führungsschienen 52 derart parallel nebeneinander angeordnet, dass zwischen jeweils zwei benachbarten Abscheideplatten 44 ein Abstand verbleibt, der ausreicht, dass zwei benachbarte Abscheideplatten 44 jeweils eine Elektrodeneinrichtung 56 zwischen sich aufnehmen können. Von diesen ist nur die in Figur 2 ganz rechts gezeigte Elektrodeneinrichtung mit Bezugszeichen versehen.

Jede Elektrodeneinrichtung 56 ist mit einem Pol einer ihr zugeordneten Hochspannungsquelle 58 verbunden, von denen in Figur 1 nur eine einzige schematisch angedeutet ist. Die Abscheideplatten 44 sind über den anderen Pol der Hochspannungsquelle auf Massepotential gelegt.

In einer Abwandlung können auch alle Elektrodeneinrichtungen 56 von einer einzigen gemeinsamen Hochspannungsquelle gespeist werden.

Jede Elektrodeneinrichtung 56 umfasst zwei gerade, parallel zueinander verlaufende Elektrodenleisten 60a, 60b. Diese halten in einem Feldabschnitt 62 der Elektrodeneinrichtung 56 eine Gitterelektrode 64, deren zwischen den Elektrodenleisten 60a, 60b verlaufende Ränder senkrecht zu diesen stehen. In einem Koronaabschnitt 66 der Elektrodeneinrichtung 56 halten die Elektrodenleisten 60a, 60b mehrere als Sprühelektrode wirkende Koronadrähte 68. Die Koronadrähte 68 verlaufen in einer durch die Elektrodenleisten 60a, 60b vorgegebenen Ebene senkrecht zu diesen und sind in gleichen Abständen zueinander angeordnet.

Die Anzahl der Koronadrähte 68 der Elektrodeneinrichtung 56 und deren Abstand voneinander kann abhängig von dem Abscheideverhalten der Overspraypartikel variieren. Beim vorliegenden Ausführungsbeispiel sind vier Koronadrähte 68 je Elektrodeneinrichtung 56 vorgesehen.

Wie in den Figuren 1 und 2 zu erkennen ist, haben die Elektrodeneinrichtungen 56 insgesamt eine Erstreckung, welche annähernd der Erstreckung der Abscheideplatten 44 der Abscheideeinheit 40 entspricht.

Jede Abscheideplatte 44 ist auf beiden Abscheideflächen 46 und 48 jeweils mit einer Schicht 70 aus einem elektrisch leitfähigen wachsartigen Material oder Materialgemisch versehen, welches als Trennmittel wirkt und verhindert, dass sich abgeschiedener Overspray an den Abscheideflächen 46, 48 der Abscheideplatten 44 anlagert. Die Schichten 70 sind jeweils zwischen 0,2 mm und 2 mm dick. In der Praxis hat sich eine Dicke der Schichten 70 von 1 mm als brauchbar erwiesen.

Unter einem wachsartigen Material wird vorliegend ein Material verstanden, welches bei der Arbeitstemperatur der Abscheidevorrichtung 38 eine plastische Konsistenz aufweist. Vorzugsweise ist das Trennmittel bei der Arbeitstemperatur knetbar oder streichfähig. Das wachsartige Material sollte somit bei der Arbeitstemperatur der Abscheidevorrichtung 38 zwar verhältnismäßig geschmeidig, jedoch weitgehend formstabil sein und - wenn überhaupt - nur ein sehr eingeschränktes Fließverhalten zeigen. Die Arbeitstemperatur der Abscheidevorrichtung 38 liegt in der Regel bei unter 28 °C, kann jedoch je nach Anwendung auch höher ausfallen.

Vorliegend ist ein Material gewählt, dessen Viskosität sich darüber hinaus zu Temperaturen oberhalb der Arbeitstemperatur verringert und bei einer Temperatur oberhalb der Arbeittemperatur kleiner ist als bei der Arbeitstemperatur.

In der Praxis haben sich beispielsweise Fette, insbesondere Paraffine, Seifen, Wachse und Gele als brauchbare Trennmittel erwiesen. Als Paraffin konnten mit Vaseline gute Ergebnisse erzielt werden. Wachse können sowohl natürlichen Ursprungs als auch synthetisch hergestellt und nach einigen mechanisch-physikalischen Eigenschaften definiert sein. Vorliegend wird unter Wachs insbesondere ein Material verstanden, welches bei der Arbeitstemperatur der Abscheidevorrichtung 40 knetbar ist, bei höheren Temperaturen ohne Zersetzung schmilzt, wenig oberhalb des Schmelzpunktes wenig viskos, d.h. leicht flüssig, wird.

Die Leitfähigkeit des Trennmittels ist grundsätzlich so, dass Ladung abfließen kann, und liegt vorzugsweise im Bereich von 50 bis 5000 µS/cm, insbesondere von 1000 bis 3000 µS/cm. Die Leitfähigkeit des Trennmittels kann gegebenenfalls über Zusätze, wie beispielsweise Salze, eingestellt werden.

Die Abscheidevorrichtung 42 weist neben der Abscheideeinheit 40 eine Trennmittel-Erneuerungseinrichtung 72 auf, welche im Trennmittel-Erneuerungsbreich 54 angeordnet ist (siehe Figur 1).

Die Trennmittel-Erneuerungseinrichtung 72 umfasst einen Schlitten 74, der auf einem Schienenpaar 76 verfahrbar ist, welches in Längsrichtung der Lackierkabine 2 verläuft, so dass der Schlitten 74 entlang der gesamten Abscheideeinheit 40 verfahren werden kann. Der Schlitten 74 wird mittels einer Motor/Steuereinheit 78 angetrieben. Die Motor/Steuereinheit 78 dient zugleich zum Betreiben einer vom Schlitten 74 mitgeführten Teleskopeinrichtung 80, mittels welcher ein horizontal verlaufendes Schienenprofil 82 in vertikaler Richtung angehoben oder abgesenkt werden kann. Dies ist in Figur 1 durch einen entsprechenden Doppelpfeil verdeutlicht. Das Schienenprofil 82 entspricht im Querschnitt den Führungsschienen 52 der Abscheideeinheit 40. Die Teleskopeinrichtung 80 ist auf der von der Abscheideeinheit 40 abliegenden Seite des Schlittens 74 angeordnet.

In dem Schienenprofil 82 ist ein Klemmschuh 84 verfahrbar geführt, was in Figur 1 durch einen Doppelpfeil angezeigt ist. Der Klemmschuh 84 wird ebenfalls durch die Motor/Steuereinheit 78 angesteuert. Der Schlitten 74 trägt außerdem ein mittels einer Heizeinrichtung 86 beheizbares Tauchbecken 88, welches mit Trennmittel 90 gefüllt ist. Das Trennmittel 90 in dem Tauchbecken 88 wird auf eine Temperatur aufgeheizt, bei welcher es eine Viskosität aufweist, die eine Beschichtung der Abscheideplatten 44 durch Eintauchen derselben in das Trennmittel 90 erlauben. Das Tauchbecken 88 trägt auf seinen horizontal und senkrecht zur Bewegungsrichtung des Schlittens 74 verlaufenden Rändern längs dazu verlaufende Abstreifelemente 92 einer Abstreifeinrichtung 94, welche in Figur 3 im Schnitt zu erkennen ist. Die Abstreifelemente 92 sind am jeweiligen Rand des Tauchbeckens 88 verschwenkbar gelagert und können zwischen einer Abstreifstellung und einer Freigabestellung mit ihren oberen Abstreifkanten 96 aufeinander zu und voneinander weg bewegt werden. In ihrer Abstreifstellung verbleibt zwischen den Abstreifkanten 96 ein Abstand, welcher der Dicke der Abscheideplatten 44 entspricht.

Unterhalb des Schienenpaars 76 ist ein umlaufendes Endlosförderband 98 angeordnet, welches ebenfalls in Längsrichtung der Lackierkabine 2 verläuft und zu einem nicht eigens gezeigten Sammelbereich führt.

Die oben erläuterte Lackierkabine 2 arbeitet nun wie folgt:
Beim Lackieren der Fahrzeugkarosserien 4 im Lackiertunnel 8 wird die dort befindliche Kabinenluft mit Lack-Overspray-partikeln beladen. Diese können noch flüssig und/oder klebrig, aber auch schon mehr oder weniger fest sein. Die mit Lack-Overspray beladene Kabinenabluft strömt durch die untere Öffnung 14 des Lackiertunnels 8 in den ersten Strömungsbereich 22 des unteren Anlagenbereichs 20. Dort wird diese Luft durch die Luftleitbleche 24, 26 zum Umlenkbereich 28 geleitet, wobei bereits ein Teil des Oversprays von der an den Luftleitblechen 24, 26 herabfließenden Abscheideflüssigkeit aufgenommen wird. Die Kabinenluft wird durch den Umlenkbereich 28 in Richtung auf die Abscheideeinheit 40 der Abscheidevorrichtung umgelenkt und strömt dort zwischen benachbarten Abscheideplatten 44 hindurch.

An den Koronadrähten 68 der Elektrodeneinrichtungen 56 kommt es in an und für sich bekannter Weise zu Koronaentladungen, durch welche die Overspraypartikel in der vorbeiströmenden Kabinenabluft effektiv ionisiert werden.

Die ionisierten Overspraypartikel passieren die auf Massepotential liegenden Abscheideplatten 44 und die dazwischen verlaufende Gitterelektroden 64 im Feldabschnitt 62 der Elektrodeneinrichtungen 56. Auf Grund des zwischen Gitterelektrode 64 und Abscheideplatten 44 ausgebildeten elektrischen Feldes scheiden sich die ionisierten Overspraypartikel an der Trennmittelschicht 70 auf den Abscheideplatten 44 ab und bleiben zu einem Großteil an der Trennmittelschicht 70 haften.

Gegebenenfalls von den Abscheideplatten 44 nach unten abtropfender Overspray wird von der über das untere Leitblech 30 fließenden Abscheideflüssigkeit aufgenommen und zum Sammelbehälter 38 geführt.

Der größte Teil der ionisierten Overspraypartikel scheidet sich bereits im Koronaabschnitt 66 der Elektrodeneinrichtung 56 an den Abscheideplatten 44 ab. Das zwischen den Koronadrähten 68 und der jeweiligen Abscheideplatte 44 der Abscheideeinheit 40 vorhandene elektrische Feld ist jedoch inhomogener als das elektrische Feld im Bereich der Gitterelektrode 64, weshalb dort ein gerichteteres Abscheiden der ionisierten Overspraypartikel an der entsprechenden Abscheideplatte 44 erfolgt. Hierdurch werden auch die Overspraypartikel, welche den Koronaabschnitt 66 passiert haben, im Feldabschnitt 62 effektiv abgeschieden.

Die beim Durchgang durch die Abscheideeinheit 40 gereinigte Luft wird, wie oben erwähnt, nach einer gewissen Konditionierung wieder dem Lackiertunnel 8 zugeführt.

Für einen ordnungsgemäßen Betrieb der Abscheideeinheit 40 muss dafür gesorgt werden, dass sich zwischen den Abscheideplatten 44 und den Elektrodeneinrichtungen 56 ein ausreichend starkes elektrisches Feld ausbilden kann, was nur bis zu einer gewissen Schichtdicke von abgeschiedenem Lack-Overspray auf der Abscheidefläche möglich ist, da eine solche Schicht isolierend wirkt. Die Stärke der Isolationswirkung der aufgebauten Overspray-Schicht kann über den Strombedarf der Abscheideeinheit 40, der den entsprechenden Koronastrom erzeugt, ermittelt werden, welcher im Laufe der Zeit abnimmt.

Darüber hinaus wandern Feststoffpartikel und auch Bindemittelbestandteile aus dem abgeschiedenen Overspray von der Oberfläche der Trennmittelschichten 70 in das Trennmittel hinein. Nach einer gewissen Betriebsdauer besteht die Gefahr, dass Feststoffpartikel bis zu den Abscheideflächen 46, 48 wandern und sich dort absetzen, was die Funktionsfähigkeit der Abscheideeinheit 40 stark beeinträchtigen und eine aufwändigen Reinigung und Wartung erfordern würde.

Wenn die Isolationswirkung des abgeschiedenen Oversprays also zu groß ist und/oder ein einwandfreier Betrieb der Abscheideeinheit nicht mehr gewährleistet werden kann, werden die Trennmittelschichten 70 mit nun daran haftendem Overspray von den Abscheideplatten 44 entfernt und die Abscheideflächen 46, 48 der Abscheideplatten 44 mit neuem, unverbrauchten Trennmittel versehen.

Hierzu wird das Schienenprofil 82 an der Teleskopeinrichtung 80 der Trennmittel-Erneuerungseinrichtung 72 in eine Stellung gebracht, in welcher es mit der Führungsschiene 52 der zu reinigenden Abscheideplatte 44 fluchtet. Hierzu wird einerseits der Schlitten 74 auf dem Schienenpaar 76 in eine entsprechende Position gefahren und andererseits die Teleskopeinrichtung 80 entsprechend ausgefahren.

Der Klemmschuh 84 wird in dem Schienenprofil 82 nach vorne in Richtung auf die Abscheideplatte 44 gefahren, wo er dieselbe ergreift. Die oben angesprochene Arretierung der Abscheideplatte 44 in der Führungsschiene 52 wird gelöst. Der Klemmschuh wird nun wieder in Richtung auf die Teleskopeinrichtung 80 zurück bewegt, wobei er nun die Abscheideplatte 44 mit sich zieht. Der Abstand zwischen dem Schienenprofil 82 und der entsprechenden Führungsschiene 52 ist so gering, dass die Abscheideplatte 44 problemlos auf ihren Laufrollen 50 aus der Führungsschiene 52 heraus in das Schienenprofil 82 hinein fahren kann.

Die Abscheideplatte 44 wird in dem Schienenprofil 82 in eine Stellung gefahren, in welcher sie oberhalb des Tauchbeckens 88 mit der Abstreifeinrichtung 94 steht. Diese Stellung der Abscheideplatte 44 ist in Figur 1 mit gepunkteten Linien gezeigt.

Die Abstreifelemente 92 der Abstreifeinrichtung 94 werden in ihre Abstreifstellung gebracht und die Abscheideplatte 44 mittels der Teleskopeinrichtung 80 in das erwärmte Trennmittel 90 im Tauchbecken 88 eingetaucht. Dies ist in Figur 3A gezeigt.

Wie dort zu sehen ist, fährt die Abscheideplatte 44 auf ihrem Weg nach unten an den Abstreifelementen 92 vorbei. Hierdurch werden die an der Abscheideplatte 44 haftenden Trennmittelschichten 70 mit dem darauf abgeschiedenen Overspray 100 von der Abscheideplatte 44 abgestreift und fallen nach unten auf das Förderband 98, welches in den Figuren 3A bis 3D nicht gezeigt ist.

Wie oben erwähnt wird das mit dem Overspray von der Abscheideplatte 44 herabgefallene Trennmittel von dem Förderband 98 zu einem Sammelbereich gefördert. Von dort wird es einer Aufbereitung zugeführt. Hierzu kann das Materialgemisch beispielsweise erwärmt werden, wodurch das Trennmittel flüssiger wird. Das so erhaltene Materialgemisch aus verflüssigtem Trennmittel und Overspray kann hiernach z.B. durch geeignete Filter aufgetrennt werden.

Alternativ kann das Trennmittel/Overspray-Gemisch auch, gegebenenfalls unter Druck, zentrifugiert und die entstehenden Phasen hiernach voneinander getrennt werden. Das so gereinigte Trennmittel kann dann durch entsprechende Wärmezufuhr strömungsfähig gehalten und in einem Kreislauf wieder zum Tauchbecken 88 geführt werden. Der abfiltrierte Overspray kann seinerseits gegebenenfalls einer weiteren Aufbereitung oder seiner Entsorgung zugeführt werden, wie es an und für sich bekannt ist.

In ihrer untersten Position, die in Figur 1 mit gestrichelten Linien dargestellt ist, ist die Abscheideplatte 44 nun von der verbrauchten Trennmittelschicht 70 und daran haftendem Overspray 100 befreit und taucht in das Trennmittel 90 im Tauchbecken 88.

Nun werden die Abstreifelemente 92 in ihre Freigabeposition gebracht (siehe Figuren 3B und 3C).

Mittels der Teleskopeinrichtung 80 wird die Abscheideplatte 44 nun wieder angehoben und aus dem Trennmittel 90 heraus bewegt (siehe Figur 3D). An der Abscheideplatte 44 haftendes Trennmittel kühlt in der gegenüber dem Tauchbad kühleren Umgebung rasch ab, so dass es bei Austritt aus dem Trennmittelbad seine Gebrauchsviskosität aufweist und als neue Trennmittelschicht 70 an der Abscheideplatte 44 haftet, wenn diese vollständig aus dem Tauchbad 88 heraus bewegt wurde.

Dann wird die nun mit eine neuen und unbeladenen Trennmittelschicht 70 versehene Abscheideplatte 44 wieder in die ihr zugeordnete Führungsschiene 52 der Abscheideeinheit 40 eingefahren, indem die Teleskopeinrichtung 80 entsprechend ausgefahren und der Klemmschuh 84 in Richtung auf die Abscheideeinheit 40 gefahren wird. Wenn die Abscheideplatte 44 ihre Betriebsstellung ihrer Führungsschiene 52 einnimmt, wird sie dort arretiert, worauf der Klemmschuh 84 die Abscheideplatte 44 freigibt. Der Vorgang kann dann mit einer anderen Abscheideplatte 44 wiederholt werden, welche von dem Trennmittel mit darauf haftendem Overspray befreit werden muss.

In einer Abwandlung umfasst die Trennmittel-Erneuerungseinrichtung mehrere Tauchbecken 88 und mehrere Teleskopeinrichtungen 80 mit Schienenprofil 82, so dass mehrere Abscheideplatten 44 gleichzeitig behandelt werden können.

Figur 4 zeigt als zweites Ausführungsbeispiel eine Lackierkabine 1002, welcher eine Abscheidevorrichtung 1042 zugeordnet ist. Komponenten, die denjenigen der Figuren 1 bis 3 entsprechen, tragen dieselben Bezugszeichen zuzüglich 1000.

Im Unterschied zur Lackierkabine 2 ist im unteren Anlagenbereich 1020 kein Umlenkbereich vorgesehen. Vielmehr schließt sich an den durch die Luftleitbleche 1024 und 1026 vorgegebenen Strömungsbereich 1022 der Abscheideraum 1034 an, in welchem die Abscheideeinheit 1040 angeordnet ist. Die untere Kabinenöffnung 1014 erstreckt sich hier zwischen den oberen Enden der Luftleitbleche 1024 und 1026, welche dann nach unten zum Abscheideraum 1034 hin divergieren.

Die untere Kabinenöffnung 1014 ist von Abscheideblechen 1102 flankiert, welche sich in Richtung nach außen moderat nach unten neigen und außen zu einer Sammelrinne 1102a geformt sind. Den Abscheideblechen 1102 kann eine Abscheideflüssigkeit aus Verteilerrinnen 1036 zugeführt werden, welche neben den Luftleitblechen 1024 und 1026 angeordnet sind.

Die Kabinenluft strömt bei diesem Ausführungsbeispiel von oben nach unten durch die Abscheideeinheit 1040, weshalb die Elektrodeneinrichtungen 1056 entsprechend derart angeordnet sind, dass der Koronaabschnitt 1066 oben und der Feldabschnitt 1062 unten ist.

Die Abscheideplatten 1044 sind nicht in horizontalen Führungsschienen geführt, sondern in Halteeinheiten 1104 lösbar aufgehängt, welche kurz unterhalb der unteren Enden der Luftleitbleche 1024 und 1026 angeordnet sind. Die Halteinheiten 1104 sind derart ansteuerbar, dass sie die Abscheideplatten 1044 wahlweise halten oder freigeben.

Im Unterschied zur Trennmittel-Erneuerungseinrichtung 72 nach den Figuren 1 und 3 umfasst die Trennmittel-Erneuerungseinrichtung 1072 keine Teleskopeinrichtung. Zum Absenken und Anheben der Abscheideplatten 1044 sind vielmehr um horizontale Drehachsen verdrehbare angetriebene Klemmrollenpaare 1106 vorgesehen, welche die Abscheideplatten 1044 im Randbereich in einer Förderposition auf den gegenüberliegenden Abscheideflächen 1046, 1048 einklemmen und durch Rotation in die entsprechende Richtung absenken bzw. anheben können. Eine Führung der Abscheideplatten 1044 in seitliche Richtung ist durch seitliche Führungsschienen 1101 sichergestellt.

Alternativ können die Abscheideplatten 1044 in dem Randbereich beispielsweise zusätzlich geriffelt oder mit Aussparungen versehen sein und anstelle der Klemmrollenpaare 1106 in die Riffelung oder Aussparungen eingreifende Ritzel verwendet werden, so dass die Förderung des Abscheideplatte 1044 ähnlich wie der Transport eines Filmes von statten geht. In diesem Fall kann eine Führung der Abscheideplatte 1044 in seitliche Richtung auch ohne die vertikalen Führungsschienen 1101 gewährleistet sein.

Damit die Klemmrollenpaare 1106 beim Verfahren des Schlittens 1074 in Längsrichtung der Lackierkabine 1002 nicht stören, können sie zudem in horizontaler Richtung seitlich neben die Abscheideeinheit 1040 gefahren werden.

Wenn also eine Abscheideplatte 1044 gereinigt werden soll, werden die Klemmrollenpaare 1106 in ihre Förderposition bewegt und die Abscheideplatte 1044 von den Halteeinheiten 1104 freigegeben sowie durch eine entsprechende Rotation der Klemmrollenpaare 1106 nach unten in das Tauchbecken 1088 gefahren. Hierbei nehmen die Abstreifelemente 1092 ihre Abstreifstellung ein.

Ansonsten erfolgt die Reinigung und der Abscheideplatten 1044 und deren neue Beschichtung mit Trennmittel analog zu dem oben zu den Figuren 1 bis 3 erläuterten Vorgehen.

Figur 5 zeigt als drittes Ausführungsbeispiel eine Lackierkabine 2002, welcher eine Abscheidevorrichtung 2042 zugeordnet ist. Komponenten, die denjenigen der Figuren 1 bis 3 entsprechen, tragen dieselben Bezugszeichen zuzüglich 2000.

Der Grundaufbau entspricht demjenigen der Lackierkabine 2 gemäß Figur 1. Im Gegensatz dazu ist der Trennmittel-Erneuerungsbereich 2054 jedoch oberhalb der Abscheideeinheit 2040 angeordnet. Hierzu ist rechts und links oberhalb der Abscheideeinheit 2040 jeweils eine horizontale Schiene 2108 vorgesehen, auf welchen eine abgewandelte Trennmittel-Erneuerungseinrichtung 2110 in Längsrichtung der Lackierkabine 2002 verfahrbar aufliegt.

Die Trennmittel-Erneuerungseinrichtung 2110 umfasst eine nach unten weisende Abstreifeinrichtung 2094 mit Abstreifelementen 2092, von denen in Figur 5 nur eines zu erkennen ist. Deren in Figur 5 nicht zu erkennende Abstreifkanten weisen nach unten. Darüber ist eine Düsenanordnung 2112 angeordnet, welche mehrere als gestrichelte Kreis dargestellte Düsen 2114 umfasst, die auf beiden Seiten eines Durchgangsschlitzes angeordnet sind, durch den eine Abscheideplatte 2044 geführt werden kann. In Figur 5 ist lediglich eine der Düsen mit einem Bezugszeichen versehen.

Zum Anheben und Absenken einer Abscheideplatte 2044 sind zwei unterhalb der Abstreifeinrichtung 2094 angeordnete Klemmrollenpaare 2106a und zwei oberhalb der Düsenanordnung 2112 angeordnete Klemmrollenpaare 2106b vorgesehen, so dass eine Abscheideplatte von den unteren Klemmrollenpaaren 2106a an die oberen Klemmrollenpaare 2106b und umgekehrt übergeben werden kann. Halteeinheiten 2104 sind hier unterhalb der unteren Klemmrollenpaare 2106a angeordnet.

Zum Anheben einer zu reinigenden Abscheideplatte 2044 wird die Trennmittel-Erneuerungseinrichtung 2110 zunächst in eine Position über der fraglichen Abscheideplatte 2044 gefahren. Dann wird die Abscheideplatte 2044 von den unteren Klemmrollenpaaren 2106a gegriffen und nach oben gefördert, nachdem die Halteeinheiten 2104 die Abscheideplatte 2044 freigegeben haben. Die Abstreifelemente 2092 nehmen dabei ihre Abstreifstellung ein, so dass Trennmittel mit daran haftendem Overspray von der Abscheideplatte 2044 abgestreift wird und nach unten auf das Förderband 2098 fällt.

Nachdem die Abscheideplatte 2044 von Trennmittel befreit wurde, wird sie wieder nach unten bewegt, wobei nun die Düsenanordnung 2112 aktiviert wird. Die Düsen 2114 werden aus einem beheizbaren Trennmittelreservoir 2116 gespeist und sprühen oder spritzen Trennmittel auf beide Abscheideflächen 2046, 2048 der Abscheideplatte 2044. Gegebenenfalls können auch die Düsen 2114 geheizt sein, um das Trennmittel auf einer Temperatur zu halten, bei dem es sprüh- oder spritzbar ist.

Bei einer hier nicht eigens gezeigten Abwandlung ist anstelle der Düsenanordnung 2112 eine Walzenanordnung oder eine Rakelanordnung vorgesehen, mittels welchen Trennmittel auf die Abscheideplatte 2004 aufgewalzt bzw. aufgerakelt werden kann.

Bei einer entsprechenden Walzenanordnung kann z.B. auf jeder Seite der Abscheideplatte 2044 jeweils eine Drehwalze angeordnet sein, welche jeweils in ein Trennmittelbad eintauchen. Zwischen diese Drehwalzen wird die Abscheideplatte 2044 hindurch geschoben, wobei die Drehwalzen so angeordnet sind, dass dabei die Abscheideflächen 2046 und 2048 gleichmäßig mit Trennmittel benetzt werden.

Bei einer entsprechenden Rakelanordnung wird das Trennmittel in vorzugsweise pastöser Form mittels eines Rakels auf die Abscheideflächen 2046 und 2048 aufgetragen.

Die Arbeitszeiträume, über welche eine frisch mit Trennmittel beschichtete Abscheideplatte 44, 1044, 2044 verwendet werden kann und nach denen vorhandenes Trennmittel mit abgeschiedenen Feststoffen entfernt und unbeladenes Trennmittel auf die Abscheideplatte 44, 1044, 2044 abgebracht wird, hängen unter anderem von dem Verhalten des Oversprays ab. In der Praxis haben sich Arbeitszeiträume von 2 Stunde, 4 Stunden, 6 Stunden, 8 Stunden, 10 Stunden und 12 Stunden oder auch von mehreren Tagen als möglich erwiesen.

In den Figuren 6A bis 6D sowie 7A bis 7C ist als Abwandlung der Trennmittel-Erneuerungseinrichtung 72 eine Trennmittel-Erneuerungseinrichtung 3118 gezeigt. Dort tragen Komponenten, welche den Komponenten der Trennmittel-Erneuerungseinrichtung 72 entsprechen, dieselben Bezugszeichen zuzüglich 3000, wobei die Abscheideflächen 3046 und 3048 der gezeigten Abscheideplatte 3044 nur in Figur 6A mit Bezugzeichen versehen sind.

Bei der Trennmittel-Erneuerungseinrichtung 3118 sind das Tauchbecken 3088 und die Abstreifeinrichtung 3094 in Längsrichtung der Lackierkabine 2 betrachtet hintereinander auf dem Schlitten 3074 angeordnet. Hierzu weist der Schlitten 3074 entsprechend größere Abmessungen auf als der Schlitten 74 der Trennmittel-Erneuerungseinrichtung 72.

Die Abstreifeinrichtung 3094 umfasst einen unterhalb der Abstreifelemente 3092 angeordneten Auffangbereich 3120 für Trennmittel und Overspray, der von vier einen nach oben und unten offenen Schutzkasten 3122 bildenden Seitenwänden 3124 begrenzt ist.

Der Schlitten 3072 weist zudem einen Durchgang 3126 auf, welcher zum Innenquerschnitt des Schutzkastens 3122 komplementär ist.

Die Teleskopeinrichtung 3080 ruht auf einem Positionierschlitten 3128, welcher auf dem Schlitten 3074 parallel zu dessen Bewegungsrichtung verfahren werden kann. Der Positionierschlitten 3128 ist in den Figuren 6 und 7 nur schematisch und gestrichelt angedeutet.

Bei der Trennmittel-Erneuerungseinrichtung 3118 wird die Abscheideplatte 3044 in dem Schienenprofil 3082 in eine Stellung gefahren, in welcher sie oberhalb des Schutzkastens 3122 mit der Abstreifeinrichtung 3094 steht. Hierzu wird der Positionierschlitten 3128 in eine entsprechende Position auf dem Schlitten 3074 verfahren.

Die Abstreifelemente 3092 der Abstreifeinrichtung 3094 sind zunächst in ihrer Freigabestellung. Die Abscheideplatte 3044 wird mittels der Teleskopeinrichtung 3080 zwischen den Abstreifelementen 3092 nach unten in den Schutzkasten 3122 gefahren, ohne dass die Abstreifelemente 3092 mit der Trennmittelschichten 3070 oder dem auf diesen haftenden Overspray 3100 in Kontakt kommen. Dies ist in Figur 6A gezeigt.

Wenn die Abscheideplatte 3044 ihre unterste, in Figur 6B zu erkennende Stellung einnimmt, werden die Abstreifelemente 3092 in ihre Abstreifstellung gebracht.

Dann wird die Abscheideplatte 3044 mittels der Teleskopeinrichtung 3080 wieder nach oben gefahren und bewegt sich auf ihrem Weg nach oben an den Abstreifelementen 3092 vorbei, die nun mit ihren Abstreifkanten 3096 an der Abscheideplatte 3044 anliegen. Hierdurch werden die an der Abscheideplatte 3044 haftenden Trennmittelschichten 3070 mit dem darauf abgeschiedenen Overspray 3100 von der Abscheideplatte 3044 abgestreift und fallen nach unten durch den Schutzkasten 3122 und den Durchgang 3126 im Schlitten 3074 hindurch auf das Förderband 98, 1098, 2098, welches in den Figuren 6A bis 6D nicht gezeigt ist. Dies ist durch Materialstücke 3130 veranschaulicht (siehe Figuren 6C und 6D).

Nun befindet sich die von der verbrauchten Trennmittelschicht 3070 und daran haftendem Overspray 3100 befreite Abscheideplatte 3044 wieder in ihrer höchsten Position oberhalb der Abstreifvorrichtung 3094.

Sodann wird der Positionierschlitten 3128 in eine solche Stellung gefahren, dass sich die Abscheideplatte 3044 oberhalb des Tauchbeckens 3088 befindet (siehe Figuren 6D und 7A). Die Abscheideplatte 3044 wird mittels der Teleskopeinrichtung 3080 zunächst in das Tauchbecken 3088 mit dem Trennmittel 3090 eingetaucht (siehe Figur 7B) und hiernach wieder aus diesem herausbewegt (siehe Figur 7C).

Wie bereits oben erläutert, kühlt an der Abscheideplatte 3044 haftendes Trennmittel in der gegenüber dem Tauchbad kühleren Umgebung rasch ab, so dass es bei Austritt aus dem Trennmittelbad seine Gebrauchsviskosität aufweist und als neue Trennmittelschicht 3070 an der Abscheideplatte 3044 haftet, wenn diese vollständig aus dem Tauchbad 3088 heraus bewegt wurde.

Figur 8 zeigt als Abwandlung ein Abstreifelement 4092, welches alternativ zu den in den Figuren 1 und 3 bis 7 gezeigten Abstreifeinrichtungen 94, 1094, 2094 bzw. 3094 verwendet werden kann.

Das Abstreifelement 4092 umfasst einen längs seiner Abstreifkante 4096 verlaufenden Luftaustrittsschlitz 4132. Dieser steht mit einem Druckluftanschluss 4134 in Verbindung, über welchen dem Abstreifelement 4092 aus einer Druckluftquelle 4136 Druckluft zugeführt werden kann, die dann über den Luftaustrittsschlitz 4132 abgegeben wird. Dies ist durch die Pfeile in Figur 8 veranschaulicht. Die Druckluft kann gegebenenfalls auf eine Temperatur erwärmt sein, so dass das Trennmittel flüssiger wird, wenn es mit dieser erwärmten Druckluft in Kontakt kommt.

Wenn solche Abstreifelemente 4092 zum Abstreifen der mit Overspray beladenden Trennmittelschichten verwendet werden, müssen deren Abstreifkanten 4096 nicht mehr mechanisch mit der jeweiligen Abscheideplatte 44, 1044, 2044 oder 3044 in Kontakt kommen. Es kann vielmehr ein Abstand zwischen der jeweiligen Abstreifkante 4096 mit dem Luftaustrittschlitz 4132 und der Abscheideplatte 44, 1044, 2044 oder 3044 verbleiben. Die mit Overspray beladenden Trennmittelschichten werden durch den erzeugten Luftstrom gleichsam von der Abscheideplatte 44, 1044, 2044 oder 3044 abgeblasen. Auf Grund des verbleibenden Abstandes kann die Verschmutzung der Abstreifelemente 4092 gegenüber den Abstreifelementen 92, 1092, 2092 oder 3092, die unmittelbar mit dem Trennmittel und dem Overspray in Kontakt kommen, verringert werden.

Eine weitere Möglichkeit, um die mit Overspray beladenen Trennmittelschichten von den Abscheideplatten 44, 1044, 2044 oder 3044 zu entfernen, besteht darin, das Trennmittel durch Erwärmen in einen derart flüssigen Zustand zu überführen, bei welchem es zusammen mit dem Overspray von der jeweiligen Abscheideplatte 44, 1044, 2044 oder 3044 abfließt. Dies kann beispielsweise durch Heizelemente oder Bestrahlung mit IR-Strahlung anstelle von oder zusätzlich zu den Abstreifelementen 92, 1092, 2092, 3092 oder 4092 erfolgen. Auch eine induktive Erwärmung der Abscheideplatten 44, 1044, 2044 oder 3044 ist denkbar.

In den Figuren 9 bis 11 ist mit 5094 ein weiteres Ausführungsbeispiel einer Abstreifeinrichtung bezeichnet. Während bei den oben beschriebenen Abstreifeinrichtungen 94, 1094, 2094 und 3094 jeweils die Abscheideplatte 44, 1044, 2044 bzw. 3044 gegenüber den stationären Abstreifelementen 92, 1092, 2092 bzw. 3092 bewegt werden, werden bei der Abstreifeinrichtung 5094 die zugehörigen Abstreifelemente 5092a, 5092b gegenüber der zu reinigenden Abscheideplatte 5044 von oben nach unten bewegt.

Die Abstreifeinrichtung 5094 wird nachstehend unter Bezugnahme auf die Trennmittel-Erneuerungseinrichtung 72 gemäß den Figuren 1 bis 3 erläutert. Sie kann jedoch in entsprechender Weise auch bei den Trennmittel-Erneuerungseinrichtungen 1072, 2110 oder 3118 anstelle der Abstreifeinrichtungen 1094, 2094 und 3094 verwendet werden. Von der Trennmittel-Erneuerungseinrichtung 72 ist in den Figuren 9 und 10 der Übersichtlichkeit halber lediglich das Schienenprofil 82 gezeigt.

Die Abstreifeinrichtung 5094 umfasst einen Tragrahmen 5138, welcher mit dem Schlitten 74 mitgeführt wird und stationär oberhalb der höchsten Stellung des Schienenprofils 82 angeordnet ist.

Der Tragrahmen 5138 ist symmetrisch zu einer vertikalen Ebene, welche in montiertem Zustand des Tragrahmens 5138 durch die Längsachse des Schienenprofils 82 verläuft. Der Tragrahmen 5138 umfasst zwei senkrecht zu dieser Ebene verlaufende äußere Querholme 5140. Zwischen den Querholmen 5140 erstrecken sich zwei äußere Längsholme 5142a, 5142b sowie zwei innere Verbindungsholme 5144. Dies ist insbesondere in Figur 11 gut zu erkennen.

Die Längsholme 5142a, 5142b tragen jeweils eine Hub/Senkeinrichtung 5146a, 5146b für jeweils eines der beiden Abstreifelemente 5092a, 5092b. Jede Hub/Senkeinrichtung 5146a, 5146b umfasst einen Motor 5148a, 5148b, welcher eine parallel zu den Längsholmen 5142 verlaufende Drehwelle 5150a, 5150b antreibt. Die Drehwellen 5150a, 5150b münden an jedem Ende in jeweils einen Antriebsblock 5152a, 5152b, durch welche jeweils eine Schubkette 5154a, 5154b läuft. Die Hub/Senkeinrichtung 5146a umfasst somit zwei Schubketten 5154a und die Hub/Senkeinrichtung 5146b umfasst somit zwei Schubketten 5154b. Auf diese Weise bilden die Hub/Senkeinrichtungen 5146a, 5148b Schubkettenantriebe für die Abstreifelemente 5092a, 5092b.

Die Antriebsblöcke 5152a, 5152b übertragen die Drehbewegung der Drehwellen 5150a, 5150b in bekannter Weise auf die Schubketten 5154a, 5154b, so dass diese abhängig von der Drehrichtung der Drehwellen 5150a, 5150b angetrieben werden. Die Schubketten 5154a, 5154b sind in bekannter Art und Weise derart ausgebildet, dass sie eine Kraft sowohl in Zugrichtung als auch in Schubrichtung übertragen können.

Jede der beiden Schubketten 5154a ist an einem Ende mit dem Tragrahmen 5138 und an dem anderen Ende mit dem Abstreifelement 5092a verbunden. In entsprechender Weise ist jede der beiden Schubketten 5154b an einem Ende mit dem Tragrahmen 5138 und an dem anderen Ende mit dem Abstreifelement 5092b verbunden.

Die Antriebsblöcke 5152a der Hub/Senkeinrichtung 5146a sind auf dem Längsholm 5142a näher zueinander angeordnet als die Antriebsblöcke 5152b auf dem Längsholm 5142b, so dass die Schubketten 5154a und 5154b in Richtung der Querholme 5140 betrachtet zueinander versetzt verlaufen, was besonders in Figur 11 gut zu erkennen ist.

Die Schubketten 5154a, 5154b laufen von den Antriebsblöcken 5152a, 5152b oberhalb des Tragrahmens 5138 jeweils über eine Umlenkrolle 5156a, 5156b senkrecht nach unten zu dem jeweils zugeordneten Abstreifelement 5092a bzw. 5092b.

Die Abstreifelemente 5092a und 5092b sind identisch aufgebaut und werden nun am Beispiel des in Figur 9 rechts gezeigten Abstreifelements 5092b erläutert, wobei als Bezugsgröße eine zwischen den Abstreifelementen 5092a und 5092b angeordnete Abscheideplatte 5044 herangezogen wird.

Das Abstreifelement 5092b umfasst ein im Gebrauch horizontal verlaufendes Abstreifblech 5158, welches so lang ist, dass es zu beiden Seiten über die Abscheideplatte 5044 übersteht. Das Abstreifblech 5158 umfasst einen Befestigungsabschnitt 5160, der in Richtung nach unten schräg auf die Abscheideplatte 5044 zu verläuft und in einen weniger stark geneigten Randabschnitt 5162 übergeht, der schließlich in die Abstreifkante 5096 mündet.

Über den Befestigungsabschnitt 5160 ist das Abstreifblech 5158 mittels einer Klemmleiste 5164 auf einer Halteleiste 5166 verschraubt. Die Halteleiste 5166 ist ihrerseits an ihrem von der Abscheideplatte 5044 abliegenden Rand an zwei nebeneinander angeordneten vertikalen Tragplatten 5168 (siehe auch Figur 10) befestigt, so dass zwischen dieser und der Abscheideplatte 5044 ein Freiraum verbleibt (siehe Figur 9).

Auf ihrer von dem Abstreifblech 5158 abliegenden Seite trägt die Halteleiste 5164 eine Abstreifleiste 5170, wodurch die Abstreifwirkung des Abstreifelements 5092b erhöht ist.

Auf ihren der Abscheideplatte 5044 zugewandten Seiten tragen die Tragplatten 5168 mehrere in Längsrichtung angeordnete Elektromagneten 5172, welche mit entsprechenden Elektromagneten des auf der gegenüberliegenden Seite der Abscheideplatte 5044 angeordneten Abstreifelements 5092a zusammenarbeiten können.

An ihren oberen Randbereichen sind die Tragplatten 5168 mit einem Koppelsteg 5174 verbunden, über welchen die Schubketten 5154b mit dem Abstreifelement 5092b gekoppelt sind.

An dem Koppelsteg sind vier Laufrolle 5176 derart verdrehbar gelagert, dass das Abstreifelement 5092 auf der Abscheideplatte 5044 ablaufen kann.

Anstelle der Abstreifbleche 5158 können bei den Abstreifelementen 5092 auch eine Abstreifkomponente vorhanden sein, welche einen Luftstrom nutzt, wie es bei dem Abstreifelement 4092 gemäß Figur 8 der Fall ist.

Die Abstreifeinrichtung 5094 funktioniert wie folgt:
Zunächst sind die Elektromagnete 5172 der Abstreifelemente 5092a und 5092b deaktiviert. Die von Trennmittel und auf diesem abgeschiedenem Overspray zu befreiende Abscheideplatte 5044 wird mittels des Klemmschuhs 84 in das Schienenprofil 82 gezogen, so dass die Abscheideplatte 5044 zwischen den Abstreifelementen 5092a, 5092 zu liegen kommt (siehe Figur 9). Gegebenfalls kann vorgesehen sein, die Abstreifelemente 5092a, 5092b in einem Abstand voneinander zu halten, so dass keine Gefahr besteht, dass die Abscheideplatte 5044 beim Einfahren in das Schienenprofil 82 gegen eines der Abstreifelemente 5092a oder 5092b stößt. Hierzu können die Abstreifelemente 5092a, 5092b beispielsweise zumindest im Bereich nach des Schienenprofils 82 in seitlichen Führungsschienen laufen, welche die beiden Abstreifelemente 5092a, 5092b voneinander weg führen.

Wenn die Abscheideplatte 5044 ihre gewünschte Position in dem Schienenprofil 82 eingenommen hat, werden die Elektromagnete 5172 aktiviert. Hierdurch werden die Abstreifelemente 5092a, 5092b an die Abscheideplatte 5044 gezogen.

Hiernach werden die Elektromotoren 5148 der Hub/Senkeinrichtungen 5146 derart aktiviert, dass die Abstreifelemente 5092a, 5092b durch die Schubketten 5154a, 5154b an der Abscheideplatte 5044 entlang nach unten geschoben werden. Die Abstreifbleche 5158 der Abstreifelemente 5092a, 5092b werden durch die Magnetkraft stets in Anlage an die Abscheideplatte 5044 gehalten und die Abstreifelemente 5092a, 5092b rollen auf ihren Laufrollen 5176 über die Abscheideflächen 5046 bzw. 5048 der Abscheideplatte 5044 ab.

Auf dem Weg der Abstreifelemente 5092a, 5092b nach unten wird das Trennmittel mit dem auf diesem abgeschiedenen Overspray von beiden Abscheideflächen 5046 und 5048 der Abscheideplatte 5044 abgeschabt.

Wenn die Abstreifelemente 5092a, 5092b ihre unterste Stellung erreicht haben, werden die Elektromotoren 5148 in entgegengesetzter Richtung betrieben, so dass die Abstreifelemente 5092a, 5092b von den Schubketten 5154a bzw. 5154b wieder nach oben gezogen werden.

Hierbei können gegebenenfalls noch an der Abscheideplatte 5044 haftende Trennmittelrückstände durch die Abstreifleiste 5170 erfasst und entfernt werden.

Die Erneuerung der Trennmittelschicht auf der Abscheideplatte 5044 erfolgt ansonsten so, wie es oben zu den Figuren 1 bis 8 erläutert wurde.

## Patentansprüche

1. Verfahren zum Abscheiden von Overspray aus der mit Overspray beladenen Kabinenabluft von Beschichtungsanlagen, insbesondere von Lackieranlagen, bei welchem der Overspray von einem Luftstrom aufgenommen und zu einer elektrostatisch arbeitenden Abscheidevorrichtung (42; 1042; 2042) geführt wird, wo ein Großteil zumindest der Feststoffe aus dem Overspray an wenigstens einer Abscheidefläche (46, 48; 1046, 1048; 2046, 2048; 3046, 3048; 5046; 5048) abgeschieden wird,
**dadurch gekennzeichnet, dass**
ein elektrisch leitfähiges Material oder Materialgemisch als Trennmittel verwendet wird, welches auf die wenigstens eine Abscheidefläche (46, 48; 1046, 1048; 2046, 2048; 3046, 3048; 5046; 5048) der Abscheidevorrichtung (42; 1042; 2042) aufgebracht ist und bei der Arbeitstemperatur der Abscheidevorrichtung (42; 1042; 2042) eine wachsartige Konsistenz hat.

2. Verfahren nach Anspruch 1, **dadurch gekennzeichnet, dass** das Trennmittel bei der Arbeitstemperatur eine Viskosität von über 2000 mPa s, bevorzugt über 2500 mPa s, bevorzugter über 3000 mPa s und besonders bevorzugt über 4000 mPa s hat.

3. Verfahren nach Anspruch 1 oder 2, **dadurch gekennzeichnet, dass** das Trennmittel bei der Arbeitstemperatur eine hartparaffinartige Konsistenz hat.

4. Verfahren nach Anspruch 1 oder 2, **dadurch gekennzeichnet, dass** das Trennmittel bei der Arbeitstemperatur eine plastische Konsistenz hat.

5. Verfahren nach Anspruch 4, **dadurch gekennzeichnet, dass** das Trennmittel bei der Arbeitstemperatur knetbar oder streichfähig ist.

6. Verfahren nach einem der Ansprüche 1 bis 5, **dadurch gekennzeichnet, dass** die Arbeitstemperatur unterhalb von etwa 28 °C liegt.

7. Verfahren nach einem der Ansprüche 1 bis 6, **dadurch gekennzeichnet, dass** sich die Viskosität des Trennmittels bei einer Temperatur oberhalb der Arbeitstemperatur verringert.

8. Verfahren nach einem der Ansprüche 1 bis 7, **dadurch gekennzeichnet, dass** das Trennmittel gegenüber den abgeschiedenen Feststoffen weitgehend inert ist.

9. Verfahren nach einem der Ansprüche 1 bis 8, **dadurch gekennzeichnet, dass** das Trennmittel ein Fett, ein Paraffin, eine Seife, ein Wachs oder ein Gel umfasst.

10. Verfahren nach einem der Ansprüche 1 bis 9, **dadurch gekennzeichnet, dass** auf der wenigstens einen Abscheidefläche (46, 48; 1046, 1048; 2046, 2048; 3046, 3048; 5046; 5048) vorhandenes Trennmittel mit abgeschiedenen Feststoffen nach einem Arbeitszeitraum entfernt und unbeladenes Trennmittel auf die wenigstens eine Abscheidefläche (46, 48; 1046, 1048; 2046, 2048; 3046, 3048; 5046; 5048) aufgebracht wird.

11. Verfahren nach Anspruch 10, **dadurch gekennzeichnet, dass** das Entfernen von Trennmittel mit abgeschiedenen Feststoffen mittels eines Abstreifelements (92; 1092; 2092; 3092; 4092; 5092) erfolgt, wozu die wenigstens eine Abscheidefläche (46, 48; 1046, 1048; 2046, 2048; 3046, 3048; 5046, 5048) und das Abstreifelement (92; 1092; 2092; 3092; 4092; 5092) relativ zueinander bewegt werden.

12. Verfahren nach Anspruch 10 oder 11, **dadurch gekennzeichnet, dass** das Aufbringen von unbeladenem Trennmittel erfolgt, indem die wenigstens eine Abscheidefläche (46, 48; 1046, 1048; 2046, 2048; 3046, 3048; 5046, 5048) in ein mit Trennmittel gefülltes Tauchbecken (88; 1088; 2088; 3088) hinein und wieder aus diesem heraus bewegt wird.

13. Verfahren nach Anspruch 10 oder 11, **dadurch gekennzeichnet, dass** das Aufbringen von unbeladenem Trennmittel erfolgt, indem das Trennmittel auf die wenigstens eine Abscheidefläche (46, 48; 1046, 1048; 2046, 2048; 3046, 3048; 5046, 5048) aufgesprüht oder aufgespritzt wird.

14. Verfahren nach einem der Ansprüche 10 bis 13, **dadurch gekennzeichnet, dass** der Arbeitszeitraum etwa 2 Stunden, etwa 4 Stunden, etwa 6 Stunden, etwa 8 Stunden, etwa 10 Stunden, etwa 12 Stunden oder mehrere Tage beträgt.

15. Vorrichtung zum Abscheiden von Overspray aus der mit Overspray beladenen Kabinenabluft von Lackieranlagen mit
a) wenigstens einer Abscheidefläche (46, 48; 1046, 1048; 2046, 2048; 3046, 3048; 5046, 5048), an welcher die Kabinenabluft entlang führbar ist und welche mit einem Pol einer Hochspannungsquelle (58; 1058; 2058) verbunden ist;
b) einer im Luftstrom angeordneten Elektrodeneinrichtung (56; 1056; 2056), welche der Abscheidefläche (46, 48; 1046, 1048; 2046, 2048; 3046, 3048; 5046, 5048) zugeordnet und mit dem anderen Pol der Hochspannungsquelle (58; 1058; 2058) verbunden ist;
**dadurch gekennzeichnet, dass**
c) ein elektrisch leitfähiges Material oder Materialgemisch als Trennmittel auf die wenigstens eine Abscheidefläche (46, 48; 1046, 1048; 2046, 2048; 3046, 3048; 5046, 5048) aufgebracht ist, welches bei der Arbeitstemperatur der Vorrichtung (42; 1042; 2042) eine wachsartige Konsistenz aufweist.

16. Vorrichtung nach Anspruch 15, **dadurch gekennzeichnet, dass** das Trennmittel bei der Arbeitstemperatur eine Viskosität von über 2000 mPa s, bevorzugt über 2500 mPa s, bevorzugter über 3000 mPa s und besonders bevorzugt über 4000 mPa s hat.

17. Vorrichtung nach Anspruch 15 oder 16, **dadurch gekennzeichnet, dass** das Trennmittel bei der Arbeitstemperatur eine hartparaffinartige Konsistenz hat.

18. Vorrichtung nach Anspruch 15 oder 16, **dadurch gekennzeichnet, dass** das Trennmittel bei der Arbeitstemperatur eine plastische Konsistenz hat.

19. Vorrichtung nach Anspruch 18, **dadurch gekennzeichnet, dass** das Trennmittel bei der Arbeitstemperatur knetbar oder streichfähig ist.

20. Vorrichtung nach einem der Ansprüche 15 bis 19, **dadurch gekennzeichnet, dass** sich die Viskosität des Trennmittels bei einer Temperatur oberhalb der Arbeitstemperatur verringert.

21. Vorrichtung nach einem der Ansprüche 15 bis 20, **dadurch gekennzeichnet, dass** das Trennmittel gegenüber den abgeschiedenen Feststoffen weitgehend inert ist.

22. Vorrichtung nach einem der Ansprüche 15 bis 21, **dadurch gekennzeichnet, dass** das Trennmittel ein Fett, ein Paraffin, eine Seife, ein Wachs oder ein Gel umfasst.

23. Vorrichtung nach einem der Ansprüche 15 bis 22, **dadurch gekennzeichnet, dass** sie eine Trennmittel-Erneuerungseinrichtung (72; 1072; 2110; 3118) umfasst, mittels welcher auf der wenigstens einen Abscheidefläche (46, 48; 1046, 1048; 2046, 2048; 3036, 3048; 5046, 5048) vorhandenes Trennmittel mit abgeschiedenen Feststoffen entfernbar und/oder unbeladenes Trennmittel auf die wenigstens eine Abscheidefläche (46, 48; 1046, 1048; 2046, 2048; 3046, 3048; 5046, 5048) aufbringbar ist.

24. Vorrichtung nach Anspruch 23, **dadurch gekennzeichnet, dass** die Trennmittel-Erneuerungseinrichtung (72; 1072; 2110; 3118) wenigstens ein Abstreifelement (92; 1092; 2092; 3092; 4092; 5092) umfasst, welches relativ zu der wenigstens einen Abscheidefläche (46, 48; 1046, 1048; 2046, 2048; 3046, 3048; 5046, 5048) bewegbar ist.

25. Vorrichtung nach Anspruch 24, **dadurch gekennzeichnet, dass** das wenigstens eine Abstreifelement (5092) mit einem Schubkettenantrieb (5146) gekoppelt ist.

26. Vorrichtung nach Anspruch 24 oder 25, **dadurch gekennzeichnet, dass** Haltemittel (5172) vorgesehen sind, durch welche das wenigstens eine Abstreifelement (5092) zumindest zeitweise in Anlage an die wenigstens eine Abscheidefläche (5046, 5048) gehalten werden kann.

27. Vorrichtung nach Anspruch 26, **dadurch gekennzeichnet, dass** die Haltemittel (5172) einen Magneten (5172), insbesondere einen Elektromagneten (5172) umfassen.

28. Vorrichtung nach einem der Ansprüche 24 bis 27, **dadurch gekennzeichnet, dass** das wenigstens eine Abstreifelement (4092) wenigstens eine Austrittsöffnung (4132), insbesondere einen Austrittsschlitz, umfasst, aus welcher ein Fluid, insbesondere Druckluft, austreten kann.

29. Vorrichtung nach einem der Ansprüche 23 bis 28, **dadurch gekennzeichnet, dass** die Trennmittel-Erneuerungseinrichtung (72; 1072; 3118) ein mit Trennmittel (90; 1090; 3090) gefülltes Tauchbecken (88; 1088; 3088) und eine Fördereinrichtung (80, 82, 84; 1106; 3080, 3082, 3084) umfasst, mittels welcher die wenigstens eine Abscheidefläche (46, 48; 1046, 1048; 3046, 3048) in das Tauchbecken (88; 1088; 3088) hinein und wieder aus diesem heraus bewegbar ist.

30. Vorrichtung nach einem der Ansprüche 23 bis 29, **dadurch gekennzeichnet, dass** die Trennmittel-Erneuerungseinrichtung (2110) eine Düseneinrichtung (2112) umfasst, mittels welcher das Trennmittel auf die wenigstens eine Abscheidefläche (2046, 2048) aufsprühbar oder aufspritzbar ist.

31. Vorrichtung nach einem der Ansprüche 15 bis 30, **dadurch gekennzeichnet, dass** die wenigstens eine Abscheidefläche (46, 48; 1046, 1048; 2046, 2048; 3046, 3048; 5046, 5048) die Außenfläche eines plattenförmigen Abscheideelements (44; 1044; 2044; 3044; 5044) ist.

32. Vorrichtung nach einem der Ansprüche 15 bis 31, **dadurch gekennzeichnet, dass** die Elektrodeneinrichtung (56; 1056; 2056) einen Koronaabschnitt (66; 1066; 2066) und einen Feldabschnitt (62; 1062; 2062) aufweist, wobei der Koronaabschnitt (66; 1066; 2066) in Strömungsrichtung der mit Overspray beladenen Kabinenluft vor dem Feldabschnitt 62; 1062; 2062) angeordnet ist.

33. Anlage zum Beschichten, insbesondere zum Lackieren von Gegenständen, insbesondere von Fahrzeugkarosserien, mit
a) einer Beschichtungskabine (2; 1002; 2002), in welcher die Gegenstände (4; 1004; 2004) mit Beschichtungsmaterial beaufschlagbar sind und durch welche ein Luftstrom geleitet werden kann, der entstehende Overspraypartikel des Beschichtungsmaterials aufnimmt und abführt;
b) einer elektrostatisch arbeitenden Abscheidevorrichtung (42; 1042; 2042),
**dadurch gekennzeichnet, dass**
c) die elektrostatische Abscheidevorrichtung (42; 1042; 2042) nach einem der Ansprüche 15 bis 32 ausgebildet ist.

## Claims

1. A method for separating overspray from the overspray-laden booth exhaust air of coating systems, particularly paint systems, in which the overspray is taken up by an air stream and conveyed to an electrostatically operating separating device (42; 1042; 2042) where the bulk at least of the solids is separated from the overspray on at least one separating surface (46, 48; 1046, 1048; 2046, 2048; 3046, 3048; 5046, 5048)
**characterised in that**
an electrically conductive material or material mix is used as the separating agent, which is applied to the at lest one separating surface (46, 48; 1046, 1048; 2046, 2048; 3046, 3048; 5046, 5048) of the separating device (42; 1042; 2042) and has a wax-like consistency at the operating temperature of the separating device (42; 1042; 2042).

2. A method according to Claim 1, **characterised in that** the separating agent has a viscosity of greater than 2000 mPa s at the operating temperature, preferably greater than 2500 mPa s, more preferably greater than 3000 mPa s and particularly preferably greater than 4000 mPa s.

3. A method according to Claim 1 or 2, **characterised in that** the separating agent has a consistency similar to that of hard paraffin at the operating temperature.

4. A method according to Claim 1 or 2, **characterised in that** the separating agent has a plastic consistency at the operating temperature.

5. A method according to Claim 4, **characterised in that** the separating agent is kneadable or spreadable at the operating temperature.

6. A method according to one of Claims 1 to 5, **characterised in that** the operating temperature is below approximately 28 °C.

7. A method according to one of Claims 1 to 6, **characterised in that** the viscosity of the separating agent reduces at a temperature above the operating temperature.

8. A method according to one of Claims 1 to 7, **characterised in that** the separating agent is substantially inert with respect to the separated solids.

9. A method according to one of Claims 1 to 8, **characterised in that** the separating agent comprises a grease, a paraffin, a soap, a wax or a gel.

10. A method according to one of Claims 1 to 9, **characterised in that** separating agent with separated solids which is present on the at least one separating surface (46, 48; 1046, 1048; 2046, 2048; 3046, 3048; 5046, 5048) is removed after an operating period and unladen separating agent is applied to the at least one separating surface (46, 48; 1046, 1048; 2046, 2048; 3046, 3048; 5046, 5048).

11. A method according to Claim 10, **characterised in that** the removal of separating agent with separated solids takes place by means of a stripping element (92; 1092; 2092; 3092; 4092; 5092), for which the at least one separating surface (46, 48; 1046, 1048; 2046, 2048; 3046, 3048; 5046, 5048) and the stripping element (92; 1092; 2092; 3092; 4092; 5092) are moved relative to one another.

12. A method according to Claim 10 or 11, **characterised in that** the application of unladen separating agent takes place **in that** the at least one separating surface (46, 48; 1046, 1048; 2046, 2048; 3046, 3048; 5046, 5048) is moved into a dip bath (88; 1088; 2088; 3088) filled with separating agent and out of this again.

13. A method according to Claim 10 or 11, **characterised in that** the application of unladen separating agent takes place **in that** the separating agent is sprayed or squirted onto the at least one separating surface (46, 48; 1046, 1048; 2046, 2048; 3046, 3048; 5046, 5048).

14. A method according to one of Claims 10 to 13, **characterised in that** the operating period is approximately 2 hours, approximately 4 hours, approximately 6 hours, approximately 8 hours, approximately 10 hours, approximately 12 hours or several days.

15. A device for separating overspray from the overspray-laden booth exhaust air of paint systems having
a) at least one separating surface (46, 48; 1046, 1048; 2046, 2048; 3046, 3048; 5046, 5048) along which the booth exhaust air can be conveyed and which is connected to a terminal of a high voltage source (58; 1058; 2058);
b) an electrode device (56; 1056 2056) which is arranged in the air stream, is associated with the separating surface (46, 48; 1046, 1048; 2046, 2048; 3046, 3048; 5046, 5048) and is connected to the other terminal of the high voltage source (58; 1058; 2058);
**characterised in that**
c) an electrically conductive material or material mix is applied as a separating agent to the at least one separating surface (46, 48; 1046, 1048; 2046, 2048; 3046, 3048; 5046, 5048) and has a wax-like consistency at the operating temperature of the device (42; 1042; 2042).

16. A device according to Claim 15, **characterised in that** the separating agent has a viscosity of greater than 2000 mPa s at the operating temperature, preferably greater than 2500 mPa s, more preferably greater than 3000 mPa s and particularly preferably greater than 4000 mPa s.

17. A device according to Claim 15 or 16, **characterised in that** the separating agent has a consistency similar to that of hard paraffin at the operating temperature.

18. A device according to Claim 15 or 16, **characterised in that** the separating agent has a plastic consistency at the operating temperature.

19. A device according to Claim 18, **characterised in that** the separating agent is kneadable or spreadable at the operating temperature.

20. A device according to one of Claims 15 to 19, **characterised in that** the viscosity of the separating agent reduces at a temperature above the operating temperature.

21. A device according to one of Claims 15 to 20, **characterised in that** the separating agent is substantially inert with respect to the separated solids.

22. A device according to one of Claims 15 to 21, **characterised in that** the separating agent comprises a grease, a paraffin, a soap, a wax or a gel.

23. A device according to one of Claims 15 to 22, **characterised in that** it comprises a separating-agent renewal device (72; 1072; 2110; 3118) by means of which separating agent with separated solids which is present on the at least one separating surface (46, 48; 1046, 1048; 2046, 2048; 3036, 3048; 5046, 5048) can be removed and/or unladen separating agent can be applied to the at least one separating surface (46, 48; 1046, 1048; 2046, 2048; 3046, 3048; 5046, 5048).

24. A device according to Claim 23, **characterised in that** the separating-agent renewal device (72; 1072; 2110; 3118) comprises at least one stripping element (92; 1092; 2092; 3092; 4092; 5092) which can be moved relative to the at least one separating surface (46, 48; 1046, 1048; 2046, 2048; 3046, 3048; 5046, 5048).

25. A device according to Claim 24, **characterised in that** the at least one stripping element (5092) is coupled to a linear chain drive (5146).

26. A device according to Claim 24 or 25, **characterised in that** holding means (5172) are provided, by means of which the at least one stripping element (5092) can be held at least temporarily in contact with the at least one separating surface (5046, 5048).

27. A device according to Claim 26, **characterised in that** the holding means (5172) comprise a magnet (5172), particularly an electromagnet (5172).

28. A device according to one of Claims 24 to 27, **characterised in that** the at least one stripping element (4092) comprises at least one exit opening (4132), particularly an exit slot, from which a fluid, particularly compressed air, can exit.

29. A device according to one of Claims 23 to 28, **characterised in that** the separating-agent renewal device (72; 1072; 3118) comprises a dip bath (88; 1088; 3088) filled with separating agent (90; 1090; 3090) and a conveyor device (80, 82, 84; 1106; 3080, 3082, 3084) by means of which the at least one separating surface (46, 48; 1046, 1048; 3046, 3048) can be moved into the dip bath (88; 1088; 3088) and back out of this.

30. A device according to one of Claims 23 to 29, **characterised in that** the separating-agent renewal device (2110) comprises a nozzle device (2112) by means of which the separating agent can be sprayed or squirted onto the at least one separating surface (2046, 2048).

31. A device according to one of Claims 15 to 30, **characterised in that** the at least one separating surface (46, 48; 1046, 1048; 2046, 2048; 3046, 3048; 5046, 5048) is the outer face of a plate-shaped separating element (44; 1044; 2044; 3044; 5044).

32. A device according to one of Claims 15 to 31, **characterised in that** the electrode device (56; 1056; 2056) has a corona portion (66; 1066; 2066) and a field portion (62; 1062; 2062), wherein the corona portion (66; 1066; 2066) is arranged upstream of the field portion (62; 1062; 2062) in the flow direction of the overspray-laden booth air.

33. A system for coating, particularly painting, objects, particularly vehicle bodies, having
a) a coating booth (2; 1002; 2202) in which the objects (4; 1004; 2004) are acted upon by coating material and through which an air stream can be conducted, which takes up and removes the resultant overspray particles of the coating material;
b) an electrostatically operating separating device (42; 1042; 2042),
**characterised in that**
c) the electrostatic separating device (42; 1042; 2042) is constructed according to one of Claims 15 to 32.

## Revendications

1. Procédé pour séparer l'excès de projection de l'air de cabine chargé d'excès de projection qui est évacué des installations de revêtement, en particulier des installations de peinture, dans lequel l'excès de projection est pris en charge par un courant d'air et conduit à un dispositif de séparation (42 ; 1042 ; 2042) fonctionnant de manière électrostatique, où une grande partie au moins des matières solides est séparée de l'excès de projection sur au moins une surface de séparation (46, 48 ; 1046, 1048 ; 2046, 2048 ; 3046, 3048 ; 5046 ; 5048),
**caractérisé en ce**
**que** l'on utilise comme agent de séparation une matière ou un mélange de matières électriquement conducteur(trice) qui est appliqué(e) sur ladite au moins une surface de séparation (46, 48 ; 1046, 1048 ; 2046, 2048 ; 3046, 3048 ; 5046 ; 5048) du dispositif de séparation (42 ; 1042 ; 2042) et qui a une consistance cireuse à la température de travail du dispositif de séparation (42 ; 1042 ; 2042).

2. Procédé selon la revendication 1, **caractérisé en ce que** l'agent de séparation a une viscosité supérieure à 2 000 mPa.s, de préférence supérieure à 2 500 mPa.s, davantage de préférence supérieure à 3 000 mPa.s et particulièrement de préférence supérieure à 4 000 mPa.s à la température de travail.

3. Procédé selon la revendication 1 ou 2, **caractérisé en ce que** l'agent de séparation a une consistance de paraffine dure à la température de travail.

4. Procédé selon la revendication 1 ou 2, **caractérisé en ce que** l'agent de séparation a une consistance plastique à la température de travail.

5. Procédé selon la revendication 4, **caractérisé en ce que** l'agent de séparation est pétrissable ou étalable à la température de travail.

6. Procédé selon l'une des revendications 1 à 5, **caractérisé en ce que** la température de travail est inférieure à environ 28 °C.

7. Procédé selon l'une des revendications 1 à 6, **caractérisé en ce que** la viscosité de l'agent de séparation diminue à une température supérieure à la température de travail.

8. Procédé selon l'une des revendications 1 à 7, **caractérisé en ce que** l'agent de séparation est largement inerte vis-à-vis des matières solides séparées.

9. Procédé selon l'une des revendications 1 à 8, **caractérisé en ce que** l'agent de séparation comprend une graisse, une paraffine, un savon, une cire ou un gel.

10. Procédé selon l'une des revendications 1 à 9, **caractérisé en ce qu'**un agent de séparation chargé de matières solides séparées présent sur ladite au moins une surface de séparation (46, 48 ; 1046, 1048 ; 2046, 2048 ; 3046, 3048 ; 5046 ; 5048) est enlevé après une période de travail et un agent de séparation non chargé appliqué sur ladite au moins une surface de séparation (46, 48 ; 1046, 1048 ; 2046, 2048 ; 3046, 3048 ; 5046 ; 5048).

11. Procédé selon la revendication 10, **caractérisé en ce que** l'enlèvement de l'agent de séparation chargé de matières solides séparées est effectué au moyen d'un élément racleur (92 ; 1092 ; 2092 ; 3092 ; 4092 ; 5092), ladite au moins une surface de séparation (46, 48 ; 1046, 1048 ; 2046, 2048 ; 3046, 3048 ; 5046, 5048) et l'élément racleur (92 ; 1092 ; 2092 ; 3092 ; 4092 ; 5092) étant déplacés l'une par rapport à l'autre à cet effet.

12. Procédé selon la revendication 10 ou 11, **caractérisé en ce que** l'application d'agent de séparation non chargé est effectuée en déplaçant ladite au moins une surface de séparation (46, 48 ; 1046, 1048 ; 2046, 2048 ; 3046, 3048 ; 5046, 5048) dans un bac d'immersion (88 ; 1088 ; 2088 ; 3088) rempli d'agent de séparation et de nouveau hors de celui-ci.

13. Procédé selon la revendication 10 ou 11, **caractérisé en ce que** l'application d'agent de séparation non chargé est effectuée en pulvérisant ou projetant l'agent de séparation sur ladite au moins une surface de séparation (46, 48 ; 1046, 1048 ; 2046, 2048 ; 3046, 3048 ; 5046, 5048).

14. Procédé selon l'une des revendications 10 à 13, **caractérisé en ce que** la période de travail est d'environ 2 heures, d'environ 4 heures, d'environ 6 heures, d'environ 8 heures, d'environ 10 heures, d'environ 12 heures ou de plusieurs jours.

15. Dispositif de séparation de l'excès de projection de l'air de cabine chargé d'excès de projection qui est évacué des installations de peinture, comprenant
a) au moins une surface de séparation (46, 48 ; 1046, 1048 ; 2046, 2048 ; 3046, 3048 ; 5046, 5048) le long de laquelle l'air évacué de la cabine peut être conduit et laquelle est reliée à un pôle d'une source de haute tension (58 ; 1058 ; 2058) ;
b) un dispositif à électrodes (56 ; 1056 ; 2056) disposé dans le courant d'air, lequel est associé à la surface de séparation (46, 48 ; 1046, 1048 ; 2046, 2048 ; 3046, 3048 ; 5046, 5048) et relié à l'autre pôle de la source de haute tension (58 ; 1058 ; 2058) ;
**caractérisé en ce que**
c) l'on applique comme agent de séparation sur ladite au moins une surface de séparation (46, 48 ; 1046, 1048 ; 2046, 2048 ; 3046, 3048 ; 5046, 5048) une matière ou un mélange de matières électriquement conducteur(trice) qui présente une consistance cireuse à la température de travail du dispositif (42 ; 1042 ; 2042).

16. Dispositif selon la revendication 15, **caractérisé en ce que** l'agent de séparation a une viscosité supérieure à 2 000 mPa.s, de préférence supérieure à 2 500 mPa.s, davantage de préférence supérieure à 3 000 mPa.s et particulièrement de préférence supérieure à 4 000 mPa.s à la température de travail.

17. Dispositif selon la revendication 15 ou 16, **caractérisé en ce que** l'agent de séparation a une consistance de paraffine dure à la température de travail.

18. Dispositif selon la revendication 15 ou 16, **caractérisé en ce que** l'agent de séparation a une consistance plastique à la température de travail.

19. Dispositif selon la revendication 18, **caractérisé en ce que** l'agent de séparation est pétrissable ou étalable à la température de travail.

20. Dispositif selon l'une des revendications 15 à 19, **caractérisé en ce que** la viscosité de l'agent de séparation diminue à une température supérieure à la température de travail.

21. Dispositif selon l'une des revendications 15 à 20, **caractérisé en ce que** l'agent de séparation est largement inerte vis-à-vis des matières solides séparées.

22. Dispositif selon l'une des revendications 15 à 21, **caractérisé en ce que** l'agent de séparation comprend une graisse, une paraffine, un savon, une cire ou un gel.

23. Dispositif selon l'une des revendications 15 à 22, **caractérisé en ce qu'**il comprend un dispositif de renouvellement d'agent de séparation (72 ; 1072 ; 2110 ; 3118) au moyen duquel un agent de séparation chargé de matières solides séparées présent sur ladite au moins une surface de séparation (46, 48 ; 1046, 1048 ; 2046, 2048 ; 3036, 3048 ; 5046, 5048) peut être enlevé et/ou un agent de séparation non chargé peut être appliqué sur ladite au moins une surface de séparation (46, 48 ; 1046, 1048 ; 2046, 2048 ; 3046, 3048 ; 5046, 5048).

24. Dispositif selon la revendication 23, **caractérisé en ce que** le dispositif de renouvellement d'agent de séparation (72 ; 1072 ; 2110 ; 3118) comprend au moins un élément racleur (92 ; 1092 ; 2092 ; 3092 ; 4092 ; 5092) qui peut être déplacé par rapport à ladite au moins une surface de séparation (46, 48 ; 1046, 1048 ; 2046, 2048 ; 3046, 3048 ; 5046, 5048).

25. Dispositif selon la revendication 24, **caractérisé en ce que** ledit au moins un élément racleur (5092) est couplé à un entraînement à chaîne de poussée (5146).

26. Dispositif selon la revendication 24 ou 25, **caractérisé en ce que** des moyens de maintien (5172) sont prévus, par lesquels ledit au moins un élément racleur (5092) peut être maintenu au moins temporairement en contact avec ladite au moins une surface de séparation (5046, 5048).

27. Dispositif selon la revendication 26, **caractérisé en ce que** les moyens de maintien (5172) comprennent un aimant (5172), en particulier un électroaimant (5172).

28. Dispositif selon l'une des revendications 24 à 27, **caractérisé en ce que** ledit au moins un élément racleur (4092) comprend au moins une ouverture de sortie (4132), en particulier une fente de sortie, de laquelle un fluide, en particulier de l'air comprimé, peut sortir.

29. Dispositif selon l'une des revendications 23 à 28, **caractérisé en ce que** le dispositif de renouvellement d'agent de séparation (72; 1072; 3118) comprend un bac d'immersion (88 ; 1088 ; 3088) rempli d'agent de séparation (90 ; 1090 ; 3090) et un dispositif de transport (80, 82, 84 ; 1106 ; 3080, 3082, 3084) au moyen duquel ladite au moins une surface de séparation (46, 48 ; 1046, 1048 ; 3046, 3048) peut être déplacée dans le bac d'immersion (88 ; 1088 ; 3088) et de nouveau hors de celui-ci.

30. Dispositif selon l'une des revendications 23 à 29, **caractérisé en ce que** le dispositif de renouvellement d'agent de séparation (2110) comprend un dispositif à buses (2112) au moyen duquel l'agent de séparation peut être pulvérisé ou projeté sur ladite au moins une surface de séparation (2046, 2048).

31. Dispositif selon l'une des revendications 15 à 30, **caractérisé en ce que** ladite au moins une surface de séparation (46, 48 ; 1046, 1048 ; 2046, 2048 ; 3046, 3048 ; 5046, 5048) est la surface extérieure d'un élément de séparation (44 ; 1044 ; 2044 ; 3044 ; 5044) en forme de plaque.

32. Dispositif selon l'une des revendications 15 à 31, **caractérisé en ce que** le dispositif à électrodes (56 ; 1056 ; 2056) présente une section corona (66 ; 1066 ; 2066) et une section champ (62 ; 1062 ; 2062), la section corona (66 ; 1066 ; 2066) étant disposée avant la section champ (62 ; 1062 ; 2062) dans le sens d'écoulement de l'air de cabine chargé d'excès de projection.

33. Installation de revêtement, en particulier de peinture d'objets, en particulier de carrosseries de véhicules, comprenant
a) une cabine de revêtement (2 ; 1002 ; 2002) dans laquelle les objets (4 ; 1004 ; 2004) peuvent être exposés à une matière de revêtement et à travers laquelle un courant d'air peut être conduit, qui prend en charge et évacue les particules d'excès de projection de la matière de revêtement qui sont produites ;
b) un dispositif de séparation (42 ; 1042 ; 2042) fonctionnant de manière électrostatique,
**caractérisée en ce que**
c) le dispositif de séparation électrostatique (42 ; 1042 ; 2042) est réalisé selon l'une des revendications 15 à 32.
